# EUROPÄISCHE PATENTANMELDUNG

(11) **EP 0 032 169 A1**
(43) Veröffentlichungstag der Anmeldung: **22.07.1981**
(21) Anmeldenummer: 80106917.0
(22) Anmeldetag: 10.11.1980
(51) Int. Cl.: G08B 17/10

(54) **Mit elektromagnetischer Strahlung arbeitende Meldeanlage**

(30) Priorität: 17.12.1979 CH 11137/79
(71) Anmelder: CERBERUS AG, CH-8708 Männedorf (CH)
(72) Erfinder: Muggli, Jürg, CH-8708 Männedorf (CH); Pfister, Gustav, CH-8713 Uerikon-Stäfa (CH)

(57) **Zusammenfassung**

Bei einer Meldeanlage mit einer zentralen Auswerteeinheit (E) und entfernt davon angeordneten Meldeeinheiten (M) erfolgt die Energieübertragung von einer Strahlungsquelle (Q) und die Signalrückgabe ausschliesslich auf optischem Wege mittels strahlungsleitender Elemente, sogenannter Lichtleiter (L₁, L₂), über die die Meldeeinheiten an die Auswerteeinheit (E) angeschlossen sind. Die Meldeeinheiten (M) können so aufgebaut sein, dass im Normalfall kein optisches Signal an die Auswerteeinheit (E) zurückgeleitet wird, sondern nur im Alarmfall. Bei einer zweckmässigen Weiterbildung ist ein hochohmiges Sensorelement (F), z.B. mit lonisationskammern (8,9), vorgesehen, dessen Betriebsspannung von einer über einen Lichtleiter bestrahlten Solarzelle (7) geliefert wird, und dessen Ausgangssignal über einen hochohmigen elektrischoptischen Wandler (T) und über Lichtleiter (L_{z}) zur Auswerteeinheit (E) zurückgeleitet wird. Bei einer anderen Ausführungsform mit impulsförmig betriebener Strahlungsquelle (0) werden die durch Strahlungsabsorption von Partikeln erzeugten Druckimpulse von einem akustisch-optischen Wandler (A0) aufgenommen. Eine derartige Meldeanlage kann zur Zustandsmeldung, z.B. zur Gas-, Rauch-, Druck-, Feuchte- oder Temperatur-Detektion, oder zum Einbruchschutz verwendet werden.

## Beschreibung

Die Erfindung betrifft eine Meldeanlage mit wenigstens einer Meldeeinheit und einer Auswerteeinheit, wobei eine elektromagnetische Strahlungsquelle sowie ein Strahlungsempfänger vorgesehen ist, dessen Bestrahlungsänderung bei Eintritt eines zu meldenden Zustandes mit einer Signalschaltung zur Signalgabe ausgewertet wird.

Solche Meldeanlagen dienen zur Meldung der verschiedenartigsten unerwünschten Zustände, beispielsweise zur Brandmeldung, zur Meldung gefährlicher Gase oder Dämpfe,von unerwünschten Temperatursteigerungen in Räumen oder an überwachten Geräten, zur Drucküberwachung oder zum Einbruch-oder Diebstahlschutz usw.,oder zur Signal-Erzeugung und -Verarbeitung, z.B. mittels EDV, zur Einleitung von Schutz- oder Gegenmassnahmen bei Eintritt eines unerwünschten Zustandes.

Dabei sind die verwendeten Meldeeinheiten mit Sensoren ausgerüstet, die auf den betreffenden nachzuweisenden Zustand reagieren und beispielsweise als Brand-, Rauch-, Gas-, Strahlungs-, Temperatur-, Druck- oder Einbruchdetektoren ausgebildet sind.

Bei vorbekannten Meldeanlagen erfolgt die Spannungsversorgung von einer Auswerteeinheit zu den entfernt von dieser angeordneten einzelnen Meldeeinheiten und die Signalrückleitung von diesen Meldeeinheiten zur Signalzentrale in der Regel mittels elektrischer Leitungen, gegebenenfalls auch durch drahtlose Uebertragung. Eine derartige Uebertragung ist jedoch sehr störanfällig und unzuverlässig. Bei einer Leitungsübertragung treten häufig elektrische Störungen auf, z.B. Netzimpulse oder in den Leitungen induzierte elektrische Spannungen, die zu einem fehlerhaften Ansprechen der Meldeeinheiten und zu einer fehlerhaften _{S}ignalübermittlung führen. Durch den Spannungsabfall in den Leitungen schwankt die Versorgungsspannung, so dass aufwendige Stabilisierungseinrichtungen erforderlich sind. Die Komponenten der Meldeeinheiten sind darüber hinaus Umwelteinflüssen ausgesetzt, z.B. temperaturabhängig, so dass aufwendige Kompensationsmassnahmen getroffen werden müssen. Bei speziellen Verwendungen, insbesondere in explosionsgefährdeter Umgebung sind bei Spannungszufuhr über elektrische Leitungen noch besondere Schutzmassnahmen notwendig. Durch Verwendung einer drahtlosen Uebertragung und einer speziellen explosionsgeschützten Ausführung der Meldeeinheiten lässt sich der letztgenannte Nachteil zwar überwinden, jedoch ist eine drahtlose Uebertragung bekanntermassen wegen der vielfältigen Störungen noch wesentlich störanfälliger und unzuverlässiger.

Der Erfindung liegt die Aufgabe zugrunde, die beschriebenen Nachteile vorbekannter Meldeanlagen zu vermeiden und insbesondere eine Meldeanlage ohne elektrische Verbindungen zwischen Auswerteeinheit und Meldeeinheiten zu schaffen, die empfindlich, störunanfällig und zuverlässig über längere Zeiten stabil und genau arbeitet und die einen erweiterten Verwendungsbereich aufweist.

Die Erfindung ist dadurch gekennzeichnet, dass Strahlungsquelle, Strahlungsempfänger und Signalschaltung zu der Auswerteeinheit vereint sind, dass die Meldeeinheiten und die Auswerteheinheit mittels strahlungsleitender Elemente miteinander verbunden sind, so dass elektromagnetische Strahlung der Strahlungsquelle über mindestens ein strahlungsleitendes Element der oder den Meldeeinheiten zugeführt wird, und dass die Meldeeinheiten ausgebildet sind,bei Eintreten eines zu meldenden Zustandes über wenigstens ein strahlungsleitendes Element Strahlung veränderter Intensität an den Strahlungsempfänger in der Auswerteeinheit zurückzuleiten.

Die Erfindung wird anhand der in den Figuren dargestellten Ausführungsbeispiele beschrieben.

Figur 1 zeigt ein Beispiel einer Meldeanlage mit parallelen Meldeeinheiten.
Figur 2 zeigt ein weiteres Beispiel mit in Serie angeordneten Meldeeinheiten.
Figur 3 zeigt ein Beispiel mit nur einem Lichtleiter.
Figur 4 zeigt einen Druckfühler mit Multimode-Lichtleiter.
Figur 5 zeigt einen Druckfühler mit Monomode-Lichtleiter.
Figur 6 zeigt einen Druckfühler mit Flüssigkristall.
Figur 7 zeigt einen gasempfindlichen Fühler.
Figur 8 zeigt eine Meldeeinheit, die nach dem Streulichtprinzip arbeitet.
Figur 9 zeigt eine Meldeeinheit mit optischer Energieübertragung.
Figur 10 zeigt ein POSFET-Fühlerelement.
Figuren lla - e zeigen elektrisch-optische Wandler.
Figur llf zeigt ein temperaturempfindliches optisches Verzweigungselement.
Figur 12 zeigt eine Meldeanlage mit akustisch-optischem Wandler.
Figur 13 zeigt eine Meldeeinheit mit optischer Verstärkung.
Figur 14 zeigt ein Temperaturfühler.
Figuren 15 a - b zeigen Sensoren und Wandler mit Gradientenlinse.

Bei der in Figur 1 dargestellten Meldeanlage ist eine zentrale Auswerteeinheit E vorgesehen, welche eine Strahlungsquelle Q und ein Strahlungsempfänger R aufweisen. Die Strahlungsquelle Q wird von einer Signalschaltung S angespiesen, während das Ausgangssignal des Strahlungsempfängers R an die Signalschaltung S zurückgeleitet wird. Sobald ein vorgegebener Unterschied zwischen ausgesandter und empfangener Strahlung festgestellt wird, so gibt die Signalschaltung S ein Alarmsignal an eine Alarmeinheit A ab oder veranlasst, z.B. über EDV, die Einleitung von Schutz-oder Gegenmassnahmen. Entsprechende Signalschaltungen sind z.B. in grosser Zahl aus der Technik optischer Zustandsmelder, z.B. Rauchmelder, bekannt.

Die Strahlung der Strahlungsquelle Q wird von einem ersten ₛₜᵣₐₕₗᵤₙgₛₗₑit_{enden} Element L_{I}, im folgenden der Kürze halber, wie in der Fiberoptik gebräuchlich, als Lichtleiter bezeichnet, an mehrere entfernt von der Auswerteeinheit E angeordnete Meldeeinheiten M₁, M_{2'} M₃ ... verteilt, die Fühler für den zu detektierenden Zustand aufweisen. Die Aus- und Einkoppelung der Strahlung für die einzelnen Meldeeinheiten erfolgt dabei in der in der Lichtleitertechnik bekannten Art mit Verzweigungselementen V₁, V₂... bzw. W₁, W₂ ... geeigneter Ausbildung, ebenfalls der Anschluss an die einzelnen Meldeeinheiten über geeignete bekannte Verbindungen. Von den einzelnen Meldeeinheiten M₁, M₂, M₃ ... wird die Strahlung abgenommen und über einen zweiten Lichtleiter L₂ zum Empfänger R in der Auswerteeinheit E zurückgeleitet. Die einzelnen Meldeeinheiten M₁, M₂, M₃ ... sind also über die Lichtleiter L1und L₂ parallel mit der Auswerteeinheit E in einer Gruppe verbunden. Die gesamte Gruppe kann hinter der letzten Meldeeinheit durch ein Endglied T abgeschlossen sein, das zur Ueberwachung des Funktionierens der Lichtleiter dient.

Es wird bemerkt, dass an die Strahlungsquelle Q und den Strahlungsempfänger R weitere solcher Gruppen von parallel geschalteten Meldeeinheiten über weitere Lichtleiter angeschlossen sein können (L₁', L_{'}).

Die verwendeten Lichtleiter können entweder aus jeweils einer einzigen Faser bestehen oder aus mehreren, d.h. als Lichtleiterbündel ausgeführt sein. Auch können Zuleitung L₁ und Rückleitung L₂ zu einem einzigen Bündel vereinigt sein. Die Art der Lichtleiter kann je nach Bedarf und in Abstimmung mit den Meldeeinheiten von verschiedener Art gewählt werden. Beispielsweise können klassische Lichtleiter vom sogenannten Multimode-Typ verwendet werden, oder auch, falls zweckmässig, vom sogenanₙ- ten Monomode-Typ , wie z.B. beschrieben in :"Proceedings of the IEEE "66 (1978), No. 7, S. 744 ff. oder:"Electronic Design"23 (1979), S. 49 ff.

Als Strahlungsquelle Q lässt sich im Prinzip eine beliebige geeignete Lampe, eine Licht oder Infrarot emittierende Diode oder ein LASER verwenden, wobei die Spektralverteilung breitbandig, monochromatisch, multimonochromatisch oder mit periodisch veränderlicher Wellenlänge gewählt sein kann. Es ist jedoch zweckmässig, das Spektrum dieser Strahlungsquelle Q so zu wählen, dass dieses auf Uebertragungseigenschaften der Lichtleiter, insbesondere bei Verwendung von Monomode-Lichtleitern, sowie an die Eigenschaften des Strahlungsempfängers R angepasst ist. Es kann zweckmässig sein, die Strahlungsquelle intermittierend oder impulsförmig mit einer Frequenz von 1 - 10¹² Hz, z.B. 30 Hz, zu betreiben oder die Verzweigungselemente in bekannter Weise so steuerbar auszubilden, dass die einzelnen Meldeeinheiten sequentiell zu unterschiedlichen Zeiten Strahlung in der Art eines optischen Multiplex erhalten.

Der Strahlungsempfänger R ist zweckmässigerweise auf die Strahlungsquelle Q abgestimmt und kann z.B. als Photoleiter (Si, GaAs, PbSe, InSb), als pyroelektrisches Element (LiTaO₃, TGS, PVF₂) oder als Bolometer ausgeführt sein, oder bei Ausnützung der Spektralzusammensetzung der Strahlung ein Spektrometer enthalten.

In dem in Figur 2 dargestellten Ausführungsbeispiel sind die einzelnen, die Meldeeinheiten bildenden Fühler F , F₂ in Serie durch das Lichtleiter-System L₁, L₂ verbunden, wobei die einzelnen Fühler durch Abzweigungen L₁", L2 an Verzweigungselementen V₁, Wₗ; V₂, W₂ überbrückt werden. Falls die einzelnen Fühler F₁, F₂ und Abzweigungen L₁", L₂" verschiedene spektrale Durchlässigkeiten λ₁, λ₂ aufweisen, kann auf einfache Weise eine Identifikation des Meldeortes erreicht werden.

Das in Figur 3 dargestellte System arbeitet nur mit einem einzigen Lichtleiter L₁, der sowohl zur Strahlungsübertragung als auch zur Signalrückleitung dient. Mit diesem Lichtleiter L₁ sind in Serie Verzweigungselemente V₀, V₁, verbunden, die ^{z.B.} als halbdurchlässige Spiegel ausgebildet sind. Das erste Element Vₒ leitet sowohl Strahlung weiter, als auch über einen Abzweig rückkehrende Strahlung auf den Empfänger R; das zweite und die weiteren Elemente V₁, V₂ ... leiten Strahlung zu je einem im Abzweig angeordneten Fühler F₁, F ...,als auch an das folgende Ele- ₘent und auf gleichem Wege zurück. Jeder Fühler F₁, F₂ ist durch je ein Endglied Tₗ, T₂ ... abgeschlossen und so ausgebildet, dass er im Meldefalle die eingehende Strahlung in veränderter Form zurücksendet. Der Lichtleiter L₁ ist nach dem letzten Verzweigungselement durch ein Endglied T₃ abgeschlossen, das der Funktionsüberwachung des Lichtleiters dient.

Die Meldeeinheiten M₁, M₂ ... sind so ausgebildet, dass sie ihre optischen Uebertragungseigenschaften bei Eintritt eines zu meldenden Umgebungszustandes ändern. Sie bestehen aus einem geeigneten Fühler und nötigenfalls daran angepassten Zusatzelementen. Besonders zweckmässig ist es, die Meldeeinheiten so auszubilden, dass sie im Normalzustand kein Signal zurückleiten, so dass sich viele Meldeeinheiten parallel anschliessen lassen,ohne dass sich deren Ausgangssignale gegenseitig stören.

Figur 4 zeigt einen zur Druck-, Schall- oder Vibrationsüberwachung geeigneten, als akustisch-optischer Wandler ausgebildeten Fühler F, welcher mit klassischen Multimode-Lichtleitern betrieben werden kann. Dabei ist ein Gehäuse B mit einem durch eine Membran D, z.B. eine Mylar-Folie abgeschlossenen Innenraum vorgesehen. Die Membran D ist an der Aussenseite reflektierend ausgebildet, z.B. aluminisiert, so dass die über den Lichtleiter L₁ zugeführte Strahlung an der Oberfläche reflektiert wird und vom Lichtleiter L₂ aufgenommen werden kann. Bei einer Deformation der Membran D infolge von Einwirkung von Schallschwingungen ändert sich der Betrag der vom Lichtleiter L₂ aufgenommenen Strahlung, so dass jede Einwirkung von Schallschwingungen oder Druckimpulsen eine Aenderung des optischen Signales bewirkt.

Figur 5 zeigt einen akustisch-optischen Wandler, welcher speziell zum Betrieb mit einem Monomode-Lichtleiter geeignet ist. Er weist wiederum ein Gehäuse B auf, das durch eine schwingungsfähige Membran D abgeschlossen ist, so dass im Innern ein bestimmter Referenzdruck herrscht. Auf der Membran ist der z.T. freiliegende Kern C eines durchgehenden Lichtleiters L befestigt, z.B. aufgekittet. Bei geringfügigen Deformationen dieser Membran D durch Einwirkung von Schallschwingungen verbiegt sich ebenfalls der Lichtleiter oder ändert sich die Ankoppelung, wobei dessen optische Uebertragungseigenschaften sich ändern. Diese Aenderung ist besonders markant, wenn ein Lichtleiter vom Monomode-Typ verwendet wird, und das Spektrum der über den Lichtleiter L zugeführten Strahlung auf dessen Durchlässigkeitsmaximum abgestimmt ist. Je nach Einstellung lässt sich erreichen, dass sich die Durchlässigkeit und Reflexion der Strahlen bei jedem Schallimpuls entweder verbessert oder verschlechtert. Entsprechend ist die Auswerteeinheit auf die Verarbeitung positiver oder negativer Strahlungsimpulse abzustimmen. Es sei darauf hingewiesen, dass statt eines einzigen Lichtleiters hierbei auch zwei Lichtleiter vorgesehen sein können, deren z.T. freiliegende Kerne für eine Kopplungsstrecke parallel sich berührend verlaufen, wobei der Druck die Membran deformiert und damit die optische Kopplung zwischen den Leitern ändert.

Figur 6 zeigt einen akustisch-piezoelektrischen Wandler, der ein unter Schalleinwirkung deformierbares piezoelektrisches Element P enthält, das bei jeder Deformation eine elektrische Ladung oder Spannung abgibt. Das piezoelektrische Element P ist mit einem Element mit elektrisch steuerbarer Transparenz oder Reflexion, z.B. einem Flüssigkristall LC_{D}, so verbunden, dass die Durchlässigkeit dieses Elementes durch die vom piezoelektrischen Element abgegebene Spannung beeinflusst wird. Bei Schalleinwirkung auf den Wandler ändert sich daher die Reflexion der über den Lichtleiter L zugeführten Strahlung und somit auch die Intensität der vom Lichtleiter abgenommenen Strahlung. Das piezoelektrische Element kann bei dieser Ausführung auch durch ein pyroelektrisches Element ersetzt werden. Anstatt auf Schall reagiert ein solcher Fühler dann auf Temperaturänderungen. Falls sich eine elektrische Vorspannung am Flüssigkristall LCD als nötig erweist, kann diese mittels der in Figur 9 gezeigten optisch-elektrischen Umwandlung an der Solarzelle 7 erzeugt werden.

Figur 7 zeigt ein Sensorelement F einer Meldeeinheit, bei welchem der eingehende Lichtleiter L und der ausgehende Lichtleiter L₂ zu einer Schleife verbunden sind. Diese Schleife besteht aus einem strahlungsleitenden Kern C mit einer geeigneten bekannten Deckschicht (cladding) 5. Im mittleren Teil ist diese Deckschicht durch eine zustandsempfindliche Schicht 6 ersetzt, welche ihre Eigenschaften bei Einwirkung von Gas, Rauch, Temperatur oder Strahlung ändert, so dass an dieser Stelle ebenfalls die Uebertragungseigenschaften der Lichtleiterschleife geändert werden. Falls also ein unerwünschter zu meldender Zustand der Umgebungsbedingungen eintritt, z.B. gefährliche Gase auftreten, oder sich die Temperatur über einen gefährlichen Wert erhöht, so ändert sich die im Lichtleiter übertragene Strahlung an der Stelle der zustandsempfindlichen Schicht 6,und in der Auswerteeinheit wird eine Strahlungsänderung festgestellt, die zur Alarmgabe ausgewertet werden kann. Der druck- oder temperaturempfindliche Lichtleiter-Kern kann im übrigen auch durch ein Dünnfilmwellenleiter-Zwischenstück aus einem geeigneten Elastomer, z.B. Polydimethylsiloxan zwischen zwei Lichtleitern ersetzt werden, das seine.Uebertragungseigenschaften bei Druck- oder Temperatureinwirkung ändert.

Zu erwähnen ist, dass sehr empfindliche Druck- und Temperaturfühler gebaut werden können, welche auf dem Prinzip der optischen Interferometer mit Monomode-Fibern beruhen können. Diese Interferometer können zweiarmig ausgelegt sein, bestehend aus Messfaser und Vergleichsfaser, oder aber nach dem Sagnac'schen Prinzip bei welchem die Mess- und Vergleichsfaser identisch sind. Diese Interferometer machen davon Gebrauch, dass in Monomode-Wellenleitern die Polarisation und Phase eindeutig entlang der Fiber bestimmt sind.

Figur 8 zeigt eine rauchempfindliche Meldeeinheit M, die nach dem Streulichtprinzip arbeitet und beispielsweise als Brandmelder dienen kann. Dabei ist eine Messkammer 1 vorgesehen, zu der die zu überwachende Luft Zutritt hat. Die Messkammer 1 ist an beiden Seiten durch je einen Deckel 2 und 3 abgeschlossen, in welche zentral der die Strahlung zuführende Lichtleiter L₁ und der die Strahlung abnehmende Lichtleiter L₂ eingeführt ist. Das Einstrahlungsende X des ersten Lichtleiters L_{I} ist vom Aufnahmeende Y des zweiten Lichtleiters L2 durch ein System von Blenden 4 abgeschirmt, so dass der Lichtleiter L₂ normalerweise keine Strahlung aus der Messkammer 1 abnimmt. Sobald jedoch strahlungstreuende Partikel, z.B. Rauch, in der Messkammer 1 vorhanden sind, so wird die vom Lichtleiter L₁ eingestrahlte Strahlung an diesem Parti₋ keln gestreut und der Eingang Y des Lichtleiters L₂ erhält Streustrahlung, die an den Empfänger R in der Auswerteeinheit zurückgeleitet wird.

Figur 9 zeigt eine Meldeeinheit M mit einem hochohmigen Sensorelement F, welche zum Betrieb eine Spannungsversorgung von einigen Volt benötigt, jedoch nur einen sehr geringen Stromverbrauch aufweist. Das Sensorelement F kann beispielsweise eine luftzugängliche Tonisationskammer 8 in Serieschaltung mit einer weniger luftzugänglichen oder rauchunempfindlichen Ionisationskammer 9 aufweisen, die radioaktive Quellen zur Ionisation der Luft enthalten. Bei einer solchen als Ionisationsrauchmelder bekannten Anordnung ändert sich das Potential U am Verbindungspunkt beider Ionisationskammern entsprechend der Rauchdichte in der luftzugänglichen Ionisationskammer 8. Zur Spannungsversorgung der beiden seriegeschalteten Ionisationskammern 8 und 9 dienten Solarzellen, z.B. einige Siliziumdioden, welche von einer Abzweigung L₃,des Lichtleiters L Strahlung erhalten. Sofern der Widerstand des Sensorelementes F gross genug ist und der Stromverbrauch entsprechend gering, genügt die von diesen Solarzellen, oder Siliziumdioden 7 erzeugte Spannung vollauf zum Betrieb des Sensorelementes F.

Das Ausgangspotential U des Sensorelementes F steuert einen ebenfalls sehr hochohmigen elektrisch-optischen Wandler T. Dieser kann beispielsweise aus einem Element LCD mit elektrisch steuerbarer Strahlungsdurchlässigkeit, z.B. einem geeigneten Flüssigkristall, bestehen, der auf einer reflektierenden Fläche R₀ angebracht ist. Auf diesen Wandler T wird Strahlung über einen Abzweig L₄ des Lichtleiters L₁ zugeleitet und vom Lichtleiter L₂ wieder abgenommen. Normalerweise, solange der Flüssigkristall LCD strahlungsundurchlässig ist, wird über diesen Lichtleiter L₂ kein Signal zurückgeleitet. Uebersteigt jedoch bei einer bestimmten Rauchkonzentration die Ausgangsspannung U des Sensorelementes F und somit die Steuerspannung des Wandlers T eine bestimmte Schwelle, wo wird der Flüssigkristall transparent, so dass die über den Lichtleiter L₄ zugeführte Strahlung vom Reflektor R₀ reflektiert wird und die Auswerteeinheit über den Lichtleiter L₂ Strahlung erhält.

Es wird bemerkt, dass statt der Ionisationskammern 8 und 9 auch andere hochohmige Zustandsfühler verwendet werden können, die auf andere nachzuweisende Zustandsparameter reagieren, beispielsweise auf bestimmte Gase oder Dämpfe, auf Feuchte-, Temperatur- oder Druckänderungen, etc.

Fig. 10 zeigt als hochohmigen Fühler F ein Halbleiterelement, beispielsweise einen MOSFET, eine MOS-Kapazität oder eine Schottky-Diode mit einer gas-, temperatur-, feuchtigkeitsrauch- oder druckempfindlichen aktiven Schicht AI. Beispielsweise ist als "POSFET" ("Science" 200 (1978), S.1371) eine druck- und temperaturempfindliche MOSFET-Struktur bekannt, bei welcher die aktive Schicht AI aus polarisiertem Polyvinyliden-Fluorid besteht. Ein anderes Beispiel ist der "Charge Flow" Transistor (CFT, "IEEE of Solid-State Circuits, "vol, SC-14 (1979), p. 753) bei welchem die aktive Schicht aus-Poly (p-aminophenylacetylen) besteht, dessen Charakteristik sich als Funktion der Feuchtigkeit ändert, und die auf einer Siliziumdioxid-Schicht angebracht ist. Ein weiteres Beispiel ist die wasserstoffempfindliche MOSFET-Struktur, bei welcher die aktive Schicht AI aus Palladium-Metall besteht ("Vacuum" 27 (1976), p. 245). Fühler der beschriebenen Art stellen also hochohmige steuerbare Halbleiter dar, bei denen die Isolatorschicht AI gas-, temperatur-, feuchtigkeits-, druck- und/oder rauchempfindliche elektrische Eigenschaften gemäss obigen Beispielen aufweist. Dabei wird die Vorspannung an der Gate-Elektrode EG etwa auf den Schwellenwert für die Leitfähigkeit zwischen Source-Elektrode ES und Drain-Elektrode ED eingestellt. Bei Einwirkung von Umgebungsbedingungen ändert sich diese Leitfähigkeit. Statt der MOS-Transistor-Eigenschaften können auch die MOS-Kapazitäts-Eigenschaften benützt werden.

Auf die beschriebene Weise lässt sich eine Meldeeinheit schaffen, bei der sowohl die Uebertragung der zum Betrieb der Sensorelemente erforderliche Leistung als auch die Signalübermittlung zurück zur Auswerteeinheit auf rein optischem Wege erfolgt. Dabei ist die Auswahl der Sensorelemente keineswegs auf die erwähnten Bauteile beschränkt, sondern es können beliebige hochohmige Fühler für beliebige Zustandsgrössen benützt werden, z.B. dünne Schichten, Halbleiter, insbesondere hochohmige Transistoren vom MOS-Typ, oder Dünnfilmtransistoren (TFT), oder piezoelektrische Elemente, die ihre elektrischen Eigenschaften unter dem Einfluss der Umgebungsbedingungen ändern, bzw. auf Brandphänomene reagieren.

Weiterhin sind die verwendeten elektrisch-optischen Wandler nicht auf das dargestellte Beispiel mit einem Flüssigkristall beschränkt, sondern es können auch andere solcher Elemente benützt werden. Beispielsweise zeigt Figur llaeinen elektrisch-optischen Wandler mit elektrisch steuerbarer Strahlungsablenkung,.beispielsweise vom LiNb0₃-Typ. Ein solcher Wandler T weist einen Chip EO auf, der die Eigenschaft hat, dass bei Anlegen einer elektrischen Spannung U das über einen Lichtleiter L₄ eingestrahlte Licht in Abhängigkeit von der Spannung in verschiedener Richtung abgelenkt wird. Der die Strahlung abnehmende Lichtleiter L₂ ist nun an einer Stelle angeordnet, die eine Ausgangsspannung des Sensorelementes F und somit einer Eingangsspannung U des Wandlers entspricht, bei welcher eine Alarmmeldung erfolgen soll.

Figur 11 b zeigt einen elektro-optischen Wandler, in welchem der Strahlengang im Luftraum zwischen den beiden Lichtleitern Z₄, L₂ durch ein piezo-elektrisches Element PB, beispielsweise durch eine mehrschichtige, als "Bimorph-Struktur" bekannt gewordene, Polyvinyldifluorid (PVF₂)- Struktur verändert wird, die in einer Lücke zwischen den mit einem Mantel CL bedeckten Lichtleitern L₄ und L₂ angeordnet ist und auf beiden Aussenseiten mit Elektroden EL versehen ist.

Figur 11 c zeigt als weiteres Beispiel einen elektro-optischen Wandler in welchem der Strahlengang im Luftraum zwischen den beiden Lichtleitern L₄, L₂ durch einen elektrostatischen Halbleiter-Schalter SI verändert wird. In diesem wird beispielsweise eine Silizium-Oxidschicht SIO durch eine angelegte Spannung zwischen den Elektroden EL in den Strahlengang bewegt. Dieses Element erwies sich auch als sehr empfindlicher Temperaturfühler, indem das zweischichtige System (Elektrode, SIO) wie ein sehr feines Bimetall wirkt. Ein mit einem solchen Wandler versehener Brandmelder ist also sowohl rauch- als auch temperaturempfindlich. Im übrigen kann dieser elektrisch-optische Wandler auch zur Realisierung eines als optisches Multiplex wirkenden Verzweigungselementes dienen.

Figur 11 d zeigt ein als "Flüssigkristall-Vierwegschalter" bekanntes Verzweigungselement, das bei einer Meldeeinheit, analog zu der in Figur 9 dargestellten, gleichzeitig zur Abzweigung von Strahlung für die Spannungserzeugung und als elektrisch-optischer Wandler dienen kann. Die über den Lichtleiter L₁ zugeführte Strahlung tritt in einen Transparentkörper TR ein, durchsetzt dann eine Flüssigkristallschicht, und wird vom Lichtleiter L₃ abgenommen und von diesem den Solarzellen zugeführt. Wenn der Flüssigkristall LCD eine bestimmte Spannung U erhält, wird die Strahlung teilweise an der Oberfläche der Schicht reflektiert und die reflektierte Strahlung von Lichtleiter L₂ abgenommen und der Auswerteeinheit zugeführt. Die vom Lichtleiter L₃ abgenommene Strahlung sinkt dabei etwas ab, und in der Folge auch die Versorgungsspannung des Sensorelementes, dadurch verschiebt sich die Ausgangsspannung und die Steuerspannung U des Flüssigkristalls weiter, so dass die Meldeeinheit in Selbsthaltung gerät, d.h. das Ausgangssignal auf Lichtleiter L₂ bleibt auch nach Aufhören der Alarmursachen bestehen, bis die Strahlungszufuhr auf Lichtleiter L₁ unterbrochen wird.

Figur 11 e zeigt einen Wandler vom sogenannten "Twisted nematic"-Typ, der ebenfalls der Strahlungsverzweigung dient. Eine Flüssigkristallschicht LCD wird dabei in Transmission betrieben. Die Schicht LCD ist normalerweise undurchsichtig, so dass die Strahlung des Lichtleiters L₁ blockiert wird. Erreicht die Steuerspannung U jedoch einen vorgegebenen Wert (ca. l - 1.5 V), so wird die Schicht LCD transparent und die Strahlung wird vom anderen Lichtleiter L 2 aufgenommen. Auf der Schicht LCD ist ein Substrat SS vorgesehen, das am Ort der Lichtleiter eine Oeffnung aufweist, unmittelbar benachbart jedoch Solarzellen 7 trägt, die der Spannungsversorgung des Sensorelementes dienen. Da die Strahlung aus dem Lichtleiter L₁ in Form eines Strahlungskegels austritt, erhalten auch die Solarzellen 7 eine genügende Strahlungsintensität, um die Spannungsversorgung sicherzustellen.

Als rein optisches Verzweigungselement erweist sich auch der "Transphaser" als zweckmässig, bei welchem die Durchlässigkeit als Funktion der einfallenden Lichtintensität eine Hyterese zeigt. ("Electronics", Oct. "79, S. 69).

Ein anderes rein optisches Verzweigungselement ist in Fig. llf angegeben. In diesem Element wird die Kopplung von Licht aus dem Leiter L₄ in den Leiter L₂ thermisch moduliert, wobei diese Modulation durch Licht aus dem Leiter L₇ gesteuert wird, welches auf die Substanz TE mit grossen thermischen Ausdehnungskoeffizienten auffällt. Es ist erwähnenswert, dass auf diesem Prinzip ein rein optischer Oszillator gebaut werden kann, welcher sehr empfindlich auf Temperatur und Druck reagiert.

Eine besonders zweckmässige Weiterbildung der in Figur 8 dargestellten Meldeeinheit M ergibt sich, wenn in der Messkammer 1 ausser dem Eintritt Y des Lichtleiters L₂ zusätzlich ein akustisch-optischer Wandler vorgesehen ist. Wenn die Strahlung impulsförmig erzeugt wird, so kann damit die Tatsache ausgenützt werden, dass durch die Absorption der Strahlungsimpulse von Partikeln im Strahlungsbereich durch die momentane Erhitzung Luftdruckimpulse entstehen, die vom akustisch-optischen Wandler aufgenommen und summiert werden können. Eine solche Meldeeinheit ist besonders zur Verwendung als Brandmelder geeignet, da sie sowohl auf Streustrahlung als auch auf Strahlungsabsorption reagiert und daher in der Lage ist, sowohl stark streuenden oder weissen Rauch; als auch stark absorbierenden oder schwarzen Rauch nachzuweisen.

Figur 12 zeigt eine derartige, als Brandmelder ausgebildete Meldeeinheit M zusammen mit einer geeigneten Auswerteeinheit E. Die Messkammer 1 des Brandmelders und die Auswerteeinheit E sind miteinander durch eine Anzahl von strahlungsleitenden Elementen L₁, L₂.. L₆ oder Lichtleiter verbunden. Diese Lichtleiter können wiederum je nach Bedarf und in Abstimmung mit anderen Bauteilen des Brandmelders von verschiedener Art gewählt werden, z.B. als klassische Lichtleiter vom Multimode-Typ oder auch vom Monomode- oder Singlemode-Typ, wobei auch hier die einzelnen Lichtleiter Lₗ, L₂ "L₆ entweder aus einem einzigen strahlungsleitenden Element bestehen können oder mehrere Elemente in Form von Lichtleiterbündeln umfassen können. Ausserdem können die einzelnen getrennt dargestellten Lichtleiter Lₗ, L₂.. L₆ in der Uebertragungsstrecke zwischen der Messkammer 1 und der Auswerteeinrichtung S zu einem einzigen Lichtleiterbündel zusammengefasst sein.

Die Messkammer 1 besteht aus einer zylindrischen oder leicht konischen Wand H, einem oberen Deckel 2 und einem unteren Deckel 3. Die Wand H ist aus gegeneinander versetzten Elementen aufgebaut, so dass die Aussenluft in das Innere eindringen kann, jedoch Licht von der Messkammer ferngehalten wird. Stattdessen kann die zu untersuchende Luft jedoch auch über Eintritts- und Austrittsöffnungen zugeführt werden.

In den oberen Deckel 2 ist einer der Lichtleiter L₁ eingeführt, über dessen Ende X elektromagnetische Strahlung, d.h. sichtbares Licht, Infrarot- oder Ultraviolettstrahlung in die Kammer hineingestrahlt wird. In den anderen Deckel 3 ist ein weiterer Lichtleiter L₂ hineingeführt, mit dessen Ende Y Strahlung aus der Messkammer 1 entnommen und zur Auswerteeinheit E zurückgeleitet wird. Der Austritt X des Lichtleiters L₁ und der Eingang Y des Lichtleiters L₂ sind durch ein System von Blenden 4 voneinander abgeschirmt, so dass der Eingang Y des Lichtleiters L₂ nur Streustrahlung erhält, die von Rauchpartikeln in der Messkammer 1 herrührt.

An einer anderen Stelle der Messkammer 1 ist ein akustisch-optischer Wandler AO angeordnet, der mit weiteren Lichtleitern L₅ und L₆ mit der Auswerteeinheit E verbunden ist. Dieser akustisch-optische Wandler AO hat die Eigenschaft, Schallschwingungen in ein optisches Signal umzuwandeln, d.h. ein über den Lichtleiter L₅ dem Wandler _{AO} zugeführtes optisches Signal wird durch die aufgenommenden Schallschwingungen in veränderter Form über den Lichtleiter L₆ zurückgegeben. Der-akustisch-optische Wandler AO kann beispielsweise den in den Figuren 4, 5 oder 6 dargestellten Fühlern entsprechen.

Zum Nachweis von Rauch- und Aerosolpartikeln in der Messkammer 1 wird die Strahlung einer Strahlungsquelle Q in der Auswerteeinheit E über den Lichtleiter L₁ der Messkammer 1 zugeführt. Die Strahlungsquelle Q wird von einem Oszillator 16 impulsweise betrieben und gibt an den Lichtleiter L₁ daher Strahlungsimpulse mit einer bestimmten Impulsfrequenz, beispielsweise im Bereich zwischen 1 und 20 kHz ab. In der Messkammer 1 werden die zugeführten Strahlungsimpulse nun von den Rauch- und Aerosolpartikeln absorbiert. Dabei erwärmen sich diese Partikel kurzzeitig und es entsteht bei jedem Strahlungsimpuls eine Luftdruckwelle. Die Druckimpulse der einzelnen Partikel summieren sich und können vom Wandler AO als untrügliches und ausserordentlich empfindliches Zeichen für das Vorhandensein strahlungsabsorbierender Partikel wahrgenommen werden.

Zur Auswertung dieser Luftschwingungen erhält der Wandler AO einerseits von der Strahlungsquelle Q über den Lichtleiter L₁ Strahlung im gleichen Rhythmus wie die in die Messkammer 1 eingestrahlte Strahlung. Der ausgehende Lichtleiter L₆ des Wandlers AO ist in der Auswerteeinheit E mit einem Strahlungsaufnehmer R verbunden, dessen Ausgangssignal einem Phasenkomparator 18 zugeführt wird, welcher in Koinzidenz mit der Strahlungsquelle Q ebenfalls vom Oszillator 16 angesteuert wird. Damit wird erreicht, dass nur während der Impulsdauer der Strahlungsimpulse das vom Wandler AO abgegebene optische Signal ausgewertet und weitergegeben wird.

Das Ausgangssignal des Phasenkomparators 18 wird einem Schwellenwertdetektor 19 zugeführt. Sobald die Intensität der Ausgangsimpulse des Strählungsaufnehmers R eine bestimmte Schwelle überschreitet, liefert dieser Schwellenwertdetektor 19 an den von ihm angesteuerten Signalgeber 10 ein Alarmsignal.

Zusätzlich wird die Streustrahlung aus der Messkammer über den Eingang Y des Lichtleiters L₂ abgenommen und einem weiteren Strahlungsaufnehmer R zugeführt. Dieser ist an einen weiteren, ebenfalls vom Oszillator 16 angesteuerten Phasenkomparator 12 angeschlossen, welcher ebenfalls das eintreffende Signal in Koinzidenz mit den Strahlungsimpulsen verstärkt und an einen zweiten Schwellenwertdetektor 13 weitergibt. Sobald die Intensität der aufgenommenen Streustrahlung während der Dauer der Strahlungsimpulse nun eine weitere Schwelle überschreitet, steuert der Schwellenwertdetektor 13 einen Signalgeber an. Dabei kann es sich um den gleichen Signalgeber 10 handeln, wie der vom Wandler 17 angesteuerte, wobei die Schwellenwertdetektoren beider Kanäle 19 und 13 jeweils mit den Eingängen eines logischen Tores 14 verbunden sind, an dessen Ausgang der gemeinsame Alarmsignalgeber 10 angeschlossen ist. In jedem der beiden Kanäle können jedoch auch separate Signalgeber oder Hilfsgeräte 15, 16 angesteuert werden.

Als besonders zweckmässig hat es sich erwiesen, die Impulsfrequenz der Strahlungsimpulse oder des Oszillators 16 und die Abmessungen der Messkammer 1 derart aufeinander abzustimmen, dass in der Messkammer 1 stehende akustische Wellen entstehen, so dass eine wesentliche Verstärkung des Ausgangssignales .des akustisch-optischen Wandlers AO erreicht werden kann.

Es sei noch darauf hingewiesen, dass zur Verstärkung des meist relativ schwachen Streustrahlungssignals eine optische Verstärkung mittels eines z.B. in'"Electronics", October 1979, S. 69.., beschriebenen "Transphasers" vorgesehen sein kann. Figur 13 zeigt eine solche Anordnung, bei der die über den Lichtleiter L₁ eintreffende Strahlung von einem Verzweigungselement V₁ einerseits in die Messkammer 1 geleitet wird und andererseits über die Verzweigung L₃ dem Transphaser TP, der z.B. auf der Basis von InSb oder GaAs aufgebaut ist, zugeführt wird. Dem Steuereingang IN des Transphasers TP wird die aus der Messkammer 1 aufgenommene Streustrahlung zugeführt, so dass an dessen Ausgang OUT ein verstärktes Streustrahlungssignal auftritt, das über den Lichtleiter L₂ zurückgeführt wird.

Auch für andere zu überwachende Zustandsgrössen lassen. sich geeignete Fühler schaffen. So zeigt Figur 14 eine Temperaturmelde-Anordnung mit einem Zwischenraum zwischen zwei Lichtleitern L1und L₂, in den ein Bimetallelement BM oder ein Element aus einer Formgedächtnislegierung (shape memory alloy) bei einer vorgegebenen Temperatur einschwenkt und dabei die Strahlungsweiterleitung unterbricht.

Figur 15 a zeigt ein Sensorelement, das eine sogenannte Gradientenlinse G aufweist, z.B. vom Typ SSWL der Nippon Sheet Glass K.K. Deren Länge ist so gewählt, dass die über den Lichtleiter L₁ ankommende Strahlung nach Reflexion an einer Reflexionsschicht RF auf den Lichtleiter L₂ oder sich selbst abgebildet wird. Zwischen Gradientenlinsen _{G} und Reflexionsschicht RF kann nun eine zustandsempfindliche Schicht CS vorgesehen sein, deren optische oder geometrische Eigenschaften sich z.B. als Funktion von Temperatur, Druck, Gaskonzentration oder Feuchtigkeit ändern. Dabei ändert sich dann auch die in den Lichtleiter L₂ zurückreflektierte Strahlungsintensität. Die Schicht kann z.B. als druckempfindliches Elastomer oder als feuchteempfindliches Polymer, z.B. der unter der Bezeichnung "Nafion" von Dupont vertriebene Quellstoff, oder "Montmorillonite" ausgebildet sein. Die Schicht CS kann auch aus Luft bestehen, wobei die Reflexionsschicht RF als schwingungsfähige, ein Referenzvolumen überspannende Membran ausgebildet ist. Diese Anordnung kann als empfindlicher Druck- und Schallsensor dienen.

Wie in Figur 15 b dargestellt, kann die Reflexionsschicht auch direkt auf die _{G}radientenlinse G aufgebracht und als Flüssigkristall LCD ausgebildet sein. Wird ein cholesterischer Flüssigkristall LCD mit Farbumschlag bei einer vom Material abhängigen kritischen Temperatur, z.B. zwischen 20° und 100⁰ verwendet (J. Microwave Power 9 (1974), p. 242 ...), lässt sich damit ein optischer Temperatursensor schaffen. Bei Verwendung eines elektrisch steuerbaren Flüssigkristalles LCD ist der Sensor als elektrisch-optischer Wandler für eine Meldeeinheit gemäss Figur 9 geeignet.

Es sei noch erwähnt, dass die Schnittstelle zwischen elektrischem und optischem System auch anders gewählt werden kann, z.B. können mehrere Strahlungsquellen und -Empfänger räumlich getrennt von der Signalschaltung angeordnet und mit dieser über elektrische Leitungen verbunden sein. Von Strahlungsquelle und -Empfänger aus erfolgt die Energie-und Signalübertragung zu den Meldeeinheiten oder Fühlern dann über Lichtleiter. In diesem Fall ist das gesamte elektrische System, d.h. Signalschaltung und alle angeschlossenen Strahlungssender und -Empfänger als Auswerteeinheit anzusehen.

Die vorstehend beschriebenen Meldeanlagen zeichnen sich dadurch aus, dass die Energieübertragung von der zentralen Auswerteeinheit zu den Meldeeinheiten und die Signalrückleitung ausschliesslich auf optischem Wege erfolgt. Störungen elektrischer Art sind daher von vornherein ausgeschlossen und solche Anlagen können daher mit Vorteil in einer Umgebung verwendet werden, in welcher Anlagen mit elektrischer Uebertragung störanfällig und unzuverlässig arbeiten. Insbesondere ist die Verwendung unter ungünstigen oder gefährlichen Umgebungsbedingungen, beispielsweise in explosionsgefährdeter Umgebung, ohne besonderen Aufwand möglich.

## Patentansprüche

1. Meldeanlage mit wenigstens einer Meldeeinheit und einer Auswerteeinheit, wobei eine elektromagnetische Strahlungsquelle sowie ein Strahlungsempfänger vorgesehen ist, dessen Bestrahlungsänderung bei Eintritt eines zu meldenden Zustandes mit einer Signalschaltung zur Signalgabe ausgewertet wird, dadurch gekennzeichnet, dass Strahlungsquelle (Q), _{S}trahlungsempfänger (R) und Signalschaltung (S)zu der Auswerteeinheit (E) vereint sind, dass die Meldeeinheiten (M , M_{2'} M ) und die Auswerteeinheit (E) mittels strahlungsleitender Elemente (L₁, L₂) miteinander verbunden sind, so dass elektromagnetische Strahlung der Strahlungsquelle (Q) über mindestens ein strahlungsleitendes Element (L₁) der oder den ^{M}e^{l}deeinheiten (M₁, M₂, M₃) zugeführt wird, und dass die Meldeeinheiten (M₁, M₂, M₃) ausgebildet sind, bei Eintritt eines zu meldenden Zustandes über wenigstens ein strahlungsleitendes Element (L₁, L₂₁ L₆) Strahlung veränderter Intensität an den Strahlungsempfänger (R) in der Auswerteeinheit (E) zurückzuleiten.

2. Meldeanlage nach Anspruch 1, dadurch gekennzeichnet, dass die Strahlungsrückleitung über wenigstens ein weiteres strahlungsleitendes Element (L₂) erfolgt.

3. Meldeanlage nach Anspruch 1, dadurch gekennzeichnet, dass die Strahlungsrückleitung über das gleiche strahlungsleitende Element (L ) erfolgt.

4. Meldeanlage nach Anspruch 1, dadurch gekennzeichnet, dass die Meldeeinheit (M) ausgebildet ist, bei Abwesenheit eines zu meldenden Zustandes keine Strahlung, bei Eintritt eines solchen Zustandes jedoch Strahlung bestimmter Intensität zurückzuleiten.

5. Meldeanlage nach Anspruch 4, dadurch gekennzeichnet, dass die Meldeeinheit (M) eine Messkammer (1) aufweist, in die Strahlung der Strahlungsquelle über wenigstens ein strahlungsleitendes Element (L ) hineingeleitet wird, und aus welcher die an Partikeln in der Messkammer (1) gestreute Strahlung mittels wenigstens eines weiteren strahlungsleitenden Elementes (L₂), dessen Eingang ausserhalb des Einstrahlungsbereiches des ersten strahlungsleitenden Elementes (L₁) angeordnet ist, abgenommen und dem Strahlungsempfänger (R) in der Auswerteeinheit (E) zugeleitet wird.

6. Meldeanlage nach Anspruch 4, dadurch gekennzeichnet, - dass die-Meldeeinhe-it (M) einen optisch-elektrischen Wandler (7) aufweist, der über wenigstens ein strahlungsleitendes Element (L₃) Strahlung erhält und dabei eine elektrische Spannungabgibt, ein von diesem optisch-elektrischen Wandler (7) mit Spannung versorgtes Sensorelement (F), das bei Eintritt eines zu meldenden Zustandes seine Ausgangsspannung ändert, sowie einen elektrisch-optischen Wandler (T), der bei dieser Aenderung der Ausgangsspannung ein optisches Signal erzeugt, welches über wenigstens ein weiteres strahlungsleitendes Element (L₂) an den Strahlungsempfänger (R) zurückgeleitet wird.

7. Meldeanlage nach Anspruch 6, dadurch gekennzeichnet, dass das Sensorelement ein für ein Brandphänomen empfindliches Element aufweist.

8. Meldeanlage nach Anspruch 7, dadurch gekennzeichnet, dass das für ein Brandphänomen empfindliche Element als luftzugängliche Ionisationskammer (8) ausgebildet ist.

9. Meldeanlage nach Anspruch 6, dadurch gekennzeichnet, _{d}ass das Sensorelement (F) ein hochohmiges Halbleiterelement mit gas-, feuchte-, druck-, rauch- oder temperaturempfindlicher aktiver Isolatorschicht aufweist.

10. Meldeanlage nach Anspruch 6, dadurch gekennzeichnet, dass der elektrisch-optische Wandler (T) ein Element (LCD) mit elektrisch steuerbarer optischer Durchlässigkeit aufweist.

11. Meldeanlage nach Anspruch 6, dadurch gekennzeichnet, dass der elektrisch-optische Wandler (T) ein Element (EO) mit elektrisch steuerbarer Strahlungsablenkung aufweist, wobei das die Strahlung zurückleitende Element (L₂) mit seiner Aufnahmefläche so angebracht ist, dass es Strahlung bei vorbestimmter Eingangsspannung des Wandlers (T) erhält.

12. Meldeanlage nach Anspruch 1, dadurch gekennzeichnet, dass die Meldeeinheit (M) ein Fühlerelement (F) aufweist, bei welchem eine gas-, rauch-, temperatur- oder strahlungsabhängige Schicht das als durchgehende Schleife ausgebildete strahlungsleitende Element (L , L₂) bedeckt und bei Einwirkung eines nachzuweisenden Zustandes, dessen.optische Uebertragungseigenschaften ändert.

13. Meldeanlage nach Anspruch 1, dadurch gekennzeichnet, dass die Strahlungsquelle impulsförmige elektromagnetische Strahlung über wenigstens ein strahlungsleitendes Element (_{L} ) in eine Messkammer (1) aussendet, zu welcher die auf das Auftreten von Rauch- oder Aerosolpartikeln zu überwachende Luft Zutritt hat, und dass ein akustisch-optischer Wandler (AO) vorgesehen ist, welcher die durch die Absorption der Strahlungsimpulse von Partikeln in der Messkammer erzeugten Luftschwingungen aufnimmt, dabei ein von der Strahlungsquelle (Q) über wenigstens ein strahlungsleitendes Element (L₅) zugeführtes optisches Signal verändert und über wenigstens ein strahlungsleitendes Element (L₆) an einen weiteren Strahlungsempfänger (R₀) in der Auswerteeinheit (E) zurückleitet, und die eine Signalschaltung (S) aufweist, welche ein Alarmsignal auslöst, sobald die Intensität der aufgenommenen Luftschwingungen eine vorgegebene Schwelle überschreitet.

14. _{M}eldeanlage nach Anspruch 1 oder 13, dadurch gekennzeichnet., dass die strahlungsleitenden Elemente (L₁, L₂, L₆) vom Monomode-Typ ausgebildet sind.

15. Meldeanlage nach Anspruch 1 oder 13, dadurch gekennzeichnet, dass ein akustisch-optischer Wandler (AO) vorgesehen ist, der ein durch Schallschwingungen deformiertes Element (D) aufweist, auf dem wenigstens ein strahlungsleitendes Element (L₅, L₆) so befestigt ist, dass sich dessen optische Uebertragungseigenschaften bei Deformation des Elementes (D) infolge gleichzeitiger Verformung ändern, wobei das strahlungsleitende Element (L5, L₆) eine durchgehende Schleife bildet, deren eines Ende mit der Strahlungsquelle (Q) und das andere Ende mit der Auswerteeinheit (E) verbunden ist.

16. Meldeanlage nach Anspruch 1 oder 13, dadurch gekennzeichnet, dass ein akustisch-optischer Wandler (AO) vorgesehen ist, der ein durch Schallschwingungen in Vibration gebrachtes Element (D) aufweist, dass die Strahlung über wenigstens ein strahlungsleitendes Element (L₅) auf das vibrierende Element gerichtet und die vom vibrierenden Element (D) reflektierte und gestreute Strahlung von wenigstens einem weiteren strahlungsleitenden Element (L₆) abgenommen und der Auswerteeinheit (E) zugeleitet wird. ,

17. Meldeanlage nach Anspruch 1 oder 13, dadurch gekennzeichnet, dass ein akustisch-optischer Wandler (AO) vorgesehen ist, der ein piezoelektrisches Element (P) aufweist, das sich bei der Schalleinwirkung verformt und eine elektrische Spannung abgibt, sowie ein Element (LCD) mit elektrischsteuerbarerTransparenz, dem diese Spannung zugeführt wird, und das bei Vibration des piezoelektrischen Elementes (P) das über das oder die strahlungsleitenden Elemente (L₅) zugeführte optische Signal verändert.

18. Meldeanlage nach einem der Ansprüche 1₃ - 17, dadurch gekennzeichnet, dass wenigstens ein Streustrahlungsaufnehmer (R) vorgesehen ist, welcher die an Rauchpartikeln in der Messkammer (1) im Strahlungsbereich der Strahlungsquelle (Q) gestreute Strahlung aufnimmt, jedoch keine direkte Strahlung von der Strahlungsquelle (Q) erhält und welcher über wenigstens ein strahlungsleitendes Element (L₂) ein optisches Signal abgibt, sobald die Intensität der aufgenommenen Streustrahlung eine vorgegebene Schwelle überschreitet.

19. Meldeanlage nach einem der Ansprüche 1 - 18, dadurch gekennzeichnet, dass ein elektrischer Oszillator (16) vorgesehen ist, welcher die Strahlungsquelle (Q) impulsweise mit einerbestimmten Impulsfrequenz steuert und gleichzeitig die Signalschaltung (S) in Koinzidenz mit den _{S}trahlungsimpulsen betreibt.

20. Meldeanlage nach Anspruch 19, dadurch gekennzeichnet, dass die Signalschaltung (S) einen vom Oszillator (16) angesteuerten Phasenkomparator (18) aufweist, welcher im wesentlichen nur während der Dauer der Strahlungsimpulse das Eingangssignal der Signalschaltung auswertet, sowie einen Schwellenwertdetektor (19) welcher ein Signal an einen Signalgeber (10) abgibt, sobald die Intensität des Eingangssignales eine vorgegebene Schwelle überschreitet.

21. Meldeanlage nach einem der Ansprüche 1 - 20, dadurch gekennzeichnet, dass mehrere Meldeeinheiten (M₁, M₂, M ) über strahlungsleitende Elemente (L₁, L₂) parallel in wenigstens einer Gruppe an die Auswerteeinheit (E) angeschlossen sind.

22. Meldeanlage nach einem der Ansprüche 1 - 20, dadurch gekennzeichnet, dass mehrere Meldeeinheiten (F₁, F₂..) über strahlungsleitende Elemente (L₁, L₂) in Serie an die Auswerteeinheit (E) angeschlossen sind.

23. Meldeanlage nach Anspruch 22, dadurch gekennzeichnet, dass die Meldeeinheiten (F₁, F₂) durch Abzweigungen (L₁" L2) überbrückt sind, wobei Meldeeinheiten und zugehörige Abzweigungen eine verschiedene spektrale Durchlässigkeit aufweisen.

24. Meldeanlage nach einem der Ansprüche 1 - 3 oder 9, dadurch gekennzeichnet, dass die Meldeeinheiten (M) eine Gradientenlinse (G) aufweisen, die die Strahlung eines strahlungsleitenden Elementes (L₁) vermittels einer Reflexionsschicht (RF, LCD) mit elektrisch steuerbarer oder zustandsabhängiger Reflexion auf ein weiteres strahlungsleitendes Element (L₂) oder sich selbst abbildet.
